# EUROPÄISCHE PATENTSCHRIFT

(11) **EP 4 010 123 B1**
(45) Veröffentlichungstag und Bekanntmachung des Hinweises auf die Patenterteilung: **09.10.2024**
(21) Anmeldenummer: 20760776.3
(22) Anmeldetag: 03.08.2020
(51) Int. Cl.: B02C 18/00, B02C 18/22, B30B 9/30

(54) **PRESSGUTZUFÖRDERVORRICHTUNG FÜR EINE VERTIKALE BALLENPRESSE UND BALLENPRESSE MIT PRESSGUTZUFÖRDERVORRICHTUNG**
PRESSED PRODUCT CONVEYOR FOR A VERTICAL BALING PRESS AND BALING PRESS HAVING PRESSED PRODUCT CONVEYOR
DISPOSITIF D'ALIMENTATION EN PRODUIT À COMPRIMER POUR UNE PRESSE À BALLES VERTICALE ET PRESSE À BALLES DOTÉE D'UN DISPOSITIF D'ALIMENTATION EN PRODUIT À COMPRIMER

(30) Priorität: 07.08.2019 DE 102019121336
(43) Veröffentlichungstag der Anmeldung: 15.06.2022
(73) Patentinhaber: Strautmann Gépgyártó Hungária KFT, 3143 Mátranovák (HU)
(72) Erfinder: STRAUTMANN, Wolfgang, 49196 Bad Laer (DE); STRAUTMANN, Philipp, 49080 Osnabrück (DE); STRAUTMANN, Dominik, 48151 Münster (DE)
(74) Vertreter: Dr. Träger & Strautmann PAe PartG mbB
(86) Internationale Anmeldenummer: PCT/EP2020/071773
(87) Internationale Veröffentlichungsnummer: WO 2021/023697

(56) Entgegenhaltungen:
- DE-A1- 102017 108 631
- DE-A1- 102017 108 631
- US-A1- 2009 202 325
- US-A1- 2009 202 325

## Beschreibung

Die Erfindung betrifft eine Ballenpresse mit einer Pressgutzufördervorrichtung, wobei die Pressgutzufördervorrichtung einen Pressgutraum, in welchen zu pressendes Pressgut eingebbar ist, und Fördermittel, mittels welchen das Pressgut aus dem Pressgutraum heraus abförderbar und einem einer Beschickungsöffnung der zugeordneten Ballenpresse zugewandten, hinteren Pressgutübergabebereich zuförderbar ist, aufweist.

Das Dokument DE 10 2017 108 631 A1 beschreibt eine Einrichtung zum Sammeln von Pressgut und zum Zufördern des gesammelten Pressguts zu einer das Pressgut pressenden Presse, mit wenigstens einem verfahrbaren Sammelwagen, der einen Sammelraum für zu pressendes Pressgut aufweist, und mit einer Pressgutzufördervorrichtung, an welche der Sammelwagen andockbar ist, wobei der Sammelwagen einen Boden und eine unterseitigen Räderanordnung sowie wenigstens zwei einander gegenüberliegende Seitenwände aufweist und wobei das zu pressende Pressgut unter Anheben nach oben mittels der Pressgutzufördervorrichtung aus dem Sammelwagen entnehmbar und einem Pressraum oder Pressgutvorratsraum der Presse zuförderbar ist. Dabei ist vorgesehen, dass an oder in dem Sammelwagen ein bahnförmiges, flexibles oder gelenkiges Tragelement mit einem Bodenbereich und mit wenigstens zwei einander gegenüberliegenden Wandbereichen mit mindestens je einer oberen, freien Kante angeordnet ist, dass das Tragelement in einer Grundstellung U-förmig parallel oder annähernd parallel zu wenigstens zwei einander gegenüberliegenden Seitenwänden und zu dem Boden des Sammelwagens verlaufend an diesen anliegt oder wenigstens zwei einander gegenüberliegende Seitenwände und den Boden des Sammelwagens bildet und dass im an die Pressgutzufördervorrichtung angedockten Zustand des Sammelwagens zum Zweck des Anhebens des im Sammelwagen befindlichen, zu pressenden Pressguts das Tragelement von der freien Kante zumindest eines seiner Wandbereiche aus verkürzbar oder anhebbar ist.

Als nachteilig bei diesem Stand der Technik wird insbesondere angesehen, dass diese Lösung speziell auf eine Ausführung mit einem oder mehreren verfahrbaren, speziellen Sammelwagen mit heb- und senkbarem Wagenboden gerichtet und dadurch technisch relativ aufwändig ist, wobei aber bei vielen Einsatzfällen von Ballenpressen solche Sammelwagen weder benötigt werden noch gewünscht sind.

US 2009/0202325 A1 betrifft eine Vorrichtung, wie beispielsweise einen Shuttle-Behälter, der einen Rahmen und einen mit dem Rahmen funktionsmäßig verbundenen Lagerkörper zum Lagern von Material umfasst. Der Rahmen ist mir einer Rollenanordnung verbunden, die dazu ausgelegt, den Lagerkörper straff zu ziehen, um das im Lagerkörper gespeicherte Material zu entladen.

Die ältere, nachveröffentlichte Patentanmeldung DE 10 2019 109 899.8 beschreibt eine Pressgutzufördervorrichtung für eine vertikale Ballenpresse, wobei die Pressgutzufördervorrichtung einen Pressgutraum, in welchen zu pressendes Pressgut eingebbar ist, und Fördermittel, mittels welchen das Pressgut aus dem Pressgutraum heraus abförderbar und einer Beschickungsöffnung der zugeordneten Ballenpresse zuförderbar ist, aufweist. Weiter ist dort vorgesehen, dass der Pressgutraum durch ein bahnförmiges, in einer Grundstellung U-förmig verlaufendes, flexibles oder gelenkiges Tragelement mit wenigstens zwei einander gegenüberliegenden ersten Seitenwandabschnitten und einem Bodenabschnitt sowie durch wenigstens zwei einander gegenüberliegende feste zweite Seitenwände begrenzt ist, dass zum Zweck des Zuförderns des im Pressgutraum befindlichen, zu pressenden Pressguts zur Ballenpresse mittels einer Hebeeinrichtung das Tragelement von der Endkante eines seiner Seitenwandabschnitte ausgehend anhebbar ist und dass in einer maximal angehobenen Endposition des Tragelements dieses gespannt ist und ein Pressgutübergabebereich der Pressgutzufördervorrichtung, der im Einsatzzustand der Pressgutzufördervorrichtung der Beschickungsöffnung der Ballenpresse zugewandt ist, mittels eines der ersten Seitenwandabschnitte des Tragelements überdeckt und abgesperrt ist. gezeigt, dass insbesondere deren Bedienerfreundlichkeit noch verbesserungsfähig ist. DE102017108631 A1 offenbart den Gegenstand der Präambel von Anspruch 1:
Für die vorliegende Erfindung stellt sich daher die Aufgabe, eine Pressgutzufördervorrichtung zu schaffen, welche die Nachteile des Standes der Technik vermeidet und welche insbesondere technisch einfach sowie kostengünstig und dabei im Betrieb zuverlässig und für das Bedienungspersonal sicher und einfach zu bedienen ist und die für ihren Betrieb keine speziell angepassten Sammelwagen benötigt.

Diese Aufgabe wird gelöst durch eine Ballenpresse mit den Merkmalen des Anspruchs 1. Die Ballenpresse weist eine Presskammer mit einer Beschickungsöffnung zum Einbringen von zu pressendem Pressgut in die Presskammer, einen in der Presskammer mit vertikaler Pressrichtung verfahrbaren Pressstempel und eine Presskammertür zum Entnehmen eines fertig gepressten Pressballens aus der Presskammer auf. vor, welche dadurch gekennzeichnet ist, dass sie eine Pressgutzufördervorrichtung nach einem der Ansprüche 1 bis 16 aufweist.

Die Ballenpresse umfasst eine Pressgutzufördervorrichtung der eingangs genannten Art, welche dadurch gekennzeichnet ist, dass der Pressgutraum durch ein bahnförmiges, in einem Befüllmodus konkav nach unten verlaufendes, flexibles oder gelenkiges Tragelement mit wenigstens zwei einander gegenüberliegenden ersten Seitenwandabschnitten und einem Bodenabschnitt sowie durch wenigstens zwei einander gegenüberliegende zweite Seitenwände begrenzt ist, dass zum Zweck des Zuförderns des im Pressgutraum befindlichen, zu pressenden Pressguts zum Pressgutübergabebereich mittels einer Hebeeinrichtung das Tragelement von der Endkante seines vorderen ersten Seitenwandabschnitts ausgehend anhebbar oder aufrollbar ist und dass in einer maximal angehobenen Endposition des Tragelements dieses gespannt ist und mit seinem ersten, vorderen Seitenwandabschnitt eine den Pressgutraum vorderseitig zwischen den zwei zweiten Seitenwänden verschließende Abdeckung und mit seinem zweiten, hinteren Seitenwandabschnitt eine Pressgut in Richtung zu dem Pressgutübergabebereich und der Beschickungsöffnung der zugeordneten Ballenpresse fördernde Pressgutrutschfläche bildet. Mit der Erfindung wird eine technisch einfache und dadurch kostengünstige Pressgutzufördervorrichtung geschaffen, die nicht nur zum Aufnehmen und zum Zuführen _{Anmeldungsunterlagen Patent - EP - V2 - Reinschrift - einger 31.01.2022} von zu pressendem Pressgut zur Presskammer der zugeordneten Ballenpresse dient, sondern die zusätzlich auch noch die Funktion einer Abdeckung und eines Verschlusses des Pressgutraums hat, wenn die Presskammer befüllt wird und ein Pressvorgang mit bewegtem Pressstempel in der Ballenpresse ausgeführt wird. Während dieser Befüll- und Pressphase soll kein weiteres Pressgut in den Pressgutraum eingebracht werden, das Bedienungspersonal soll an einem Hineingreifen in den Pressgutraum gehindert werden und es soll ein Herausfallen von Pressgut aus dem Pressgutsammelraum beim Anheben des Tragelements verhindert werden, was alles vorteilhaft durch den entsprechend positionierbaren ersten, vorderen Seitenwandabschnitt des Tragelements ohne großen technischen Aufwand erreicht wird. Für das Sammeln von Pressgut und für dessen Transport, z. B. in einem Supermarkt, zur Pressgutzufördervorrichtung und Ballenpresse können übliche, in der Regel bereits vorhandene, einfache Sammelwagen benutzt werden.

In weiterer Ausgestaltung ist bevorzugt vorgesehen, dass das Tragelement an seiner hinteren, horizontalen Endkante fixiert ist und dass als Hebeeinrichtung an der Unterseite des Tragelements eine sich über die Breite des Tragelements erstreckende Heberolle anliegt, die mittels einer Hebearmanordnung um eine parallel zu der hinteren Endkante des Tragelements verlaufende Schwenkachse verschwenkbar ist. Die Hebeeinrichtung ist somit technisch relativ einfach und aufgrund ihrer Einfachheit kostengünstig und zugleich zuverlässig im Betrieb.

Bevorzugt verläuft dabei die Schwenkachse der Hebearmanordnung horizontal sowie im Wesentlichen vertikal nach unten versetzt unterhalb der hinteren, dem Pressgutübergabebereich nächstliegenden Endkante des Tragelements und der Schwenkwinkel der Hebearmanordnung beträgt bevorzugt zwischen 45° und 90°, vorzugsweise etwa 60°. Damit genügt ein relativ kleiner Schwenkwinkel der Hebearmanordnung zur Erzielung der gewünschten Funktion, was ein weiterer Beitrag zu einer günstigen technischen Einfachheit ist.

Zweckmäßig ist die Hebearmanordnung in ihrer maximal angehobenen Schwenkstellung verriegelbar, um die Hebearmanordnung und die Mittel zu deren Verstellung während eines Befüllens der Presskammer der zugeordneten Ballenpresse zu entlasten. Mittels der Verriegelung in der maximal angehobenen Schwenkstellung, welche der Position zum Abdecken und Absperren des Pressgutraums entspricht, kann außerdem ein unbeabsichtigtes Entfernen des betreffenden Wandabschnitts des Tragelements aus der Abdeck- und Sperrstellung sicher vermieden werden und Unfallgefahren für das Bedienungspersonal der Pressgutzufördervorrichtung und der Ballenpresse werden vermindert.

Vorzugsweise ist der Hebearmanordnung wenigstens ein Kraftantrieb, insbesondere wenigstens eine hydraulische oder pneumatische Kolben-Zylinder-Einheit, zugeordnet, was einen automatischen Hebebetrieb ohne körperlichen Kraftaufwand des Bedienungspersonals erlaubt.

Wie oben erwähnt ist, ist der Pressgutraum durch ein im Befüllmodus konkav nach unten verlaufendes, flexibles oder gelenkiges Tragelement mit wenigstens zwei einander gegenüberliegenden ersten Seitenwandabschnitten und einem Bodenabschnitt sowie durch wenigstens zwei einander gegenüberliegende zweite Seitenwände begrenzt. Dabei sind die zweiten Seitenwände bevorzugt feste Wände, z. B. aus Blech- oder Kunststoffplatten; sie können aber auch flexible Wände, z. B. aus einem ausreichend stabilen Planenstoff oder ähnlichem Material, sein.

Um den Pressgutraum insgesamt möglichst stabil und haltbar zu machen, können außen von den durch die Seitenwandabschnitte des Tragelements in dessen Grundstellung gebildeten ersten Seitenwänden und dem durch den Bodenabschnitt des Tragelements gebildeten Boden des Pressgutraums zusätzlich feste erste Seitenwände und ein fester Boden angeordnet sein. Falls die zweiten Seitenwände flexible Wände sind, können auch außenseitig von diesen zusätzlich feste zweite Seitenwände angeordnet sein. Das Tragelement kann sich an die festen Wände und den festen Boden anlegen, solange es nicht zum Zweck des Entleerens des Pressgutraums angehoben wird, was der Lebensdauer des Tragelements zugutekommt und was eine hohe Eingriffssicherheit für das Bedienungspersonal bietet und so Unfälle vermeidet.

An der Pressgutzufördervorrichtung kann weiterhin in dem Pressgutübergabebereich ein zusätzliches Förderorgan angeordnet sein, welches insbesondere zur Beschleunigung des Befüllens der Presskammer und zur Steigerung der in die Presskammer der zugehörigen Ballenpresse zwischen aufeinanderfolgenden Presshüben des Pressstempels einbringbaren Pressgutmenge dient.

Vorzugsweise ist das zusätzliche Förderorgan ein Rotorförderer mit wenigstens einer drehantreibbaren Förderwalze, womit bei technisch geringem Aufwand eine kräftige und zuverlässige Förderwirkung erzielbar ist.

Zweckmäßig ist die Förderwalze mit radial nach außen weisenden Förderzinken versehen, wobei, insbesondere abhängig von der Art und den Eigenschaften des zu fördernden Pressguts, die Förderzinken starr oder flexibel oder gelenkig sein können.

Damit in der Pressgutzufördervorrichtung die Förderwalze das zu fördernde Pressgut sicher erfasst und weitertransportiert, wird vorgeschlagen, dass unterhalb der Förderwalze in einem Abstand zu dieser eine Pressgutführungsplatte angeordnet ist, die mit einer zur Förderwalze hin weisenden Vorbelastungskraft beaufschlagt ist und die von zwischen der Förderwalze und der Pressgutführungsplatte hindurch gefördertem Pressgut gegen die Vorbelastungskraft von der Förderwalze weg bewegbar, insbesondere verschwenkbar, ist. Das zu fördernde Pressgut wird hierdurch in gutem Eingriff mit der Förderwalze gehalten und zugleich werden störende Stauungen von Pressgut im Bereich der Förderwalze sowie ein Blockieren der Förderwalze vermieden, weil die Pressgutführungsplatte in Anpassung an die jeweils zu fördernde Pressgutmenge oder -dicke flexibel ausweicht und sich in ihrem Abstand von der Förderwalze immer selbsttätig passend einstellt.

Um zu vermeiden, dass sich Pressgut um die Förderwalze herumwickelt und dann nicht mehr von der Förderwalze löst, schlägt die Erfindung vor, dass an der vom Pressgutraum abgewandten Seite der Förderwalze ein mit dieser zusammenwirkender Pressgutabstreifer angeordnet ist.

Zweck Erzielung eines stetigen, stufen- und hindernisfreien Übergangs vom Tragelement zur Pressgutführungsplatte ist vorgesehen, dass die hintere, horizontale Endkante des Tragelements an einer vorderen, dem Pressgutraum zugewandten Kante der Pressgutführungsplatte fixiert ist.

Um ein besonders sicheres und zuverlässiges Verschließen des Pressgutraums zu gewährleisten, schlägt die Erfindung vor, dass die vordere, horizontale Endkante des Tragelements an einer vorderen, zwischen den Vorderkanten der zwei zweiten Seitenwände vertikal verfahrbaren zusätzlichen Hebeeinrichtung fixiert ist und dass in einem unteren Endbereich dieser Hebeeinrichtung eine lagefeste Umlenkrolle angeordnet ist, unter welcher das Tragelement hindurchgeführt ist. Der als Verschluss des Pressgutraums dienende Teil des Tragelements wird auf diese Weise räumlich besonders exakt geführt und positioniert, was zu einer hohen Sicherheit im Betrieb der Pressgutzufördervorrichtung beiträgt. Da hierbei das Tragelement eine relativ große Länge aufweist, kann es in seiner im Befüllmodus eingenommenen, abgesenkten Lage vorteilhaft ein relativ großes Volumen des Pressgutraums bilden, wobei zugleich der Pressgutraum vom Bedienungspersonal ergonomisch günstig mit zu pressendem Pressgut beschickt werden kann.

In einer alternativen Ausführung ist vorgesehen, dass das Tragelement zweiteilig ausgeführt ist, dass die Abdeckung, mittels welcher der Pressgutraum vorderseitig zwischen den zwei zweiten Seitenwänden verschließbar ist, durch einen separaten zweiten Tragelementteil gebildet ist, dass eine obere, horizontale Endkante des zweiten Tragelementteils an einer vorderen, zwischen den Vorderkanten der zwei zweiten Seitenwände vertikal verfahrbaren zusätzlichen Hebeeinrichtung fixiert ist und dass in einem unteren Endbereich dieser Hebeeinrichtung eine lagefeste Aufwickelrolle angeordnet ist, auf welcher der zweite Tragelementteil auf- und abwickelbar ist. Hiermit wird insbesondere erreicht, dass die Vorderseite des Pressgutraums mittels des separaten zweiten Tragelementteils unabhängig von der Lage des hier den Pressgutraum bildenden ersten Tragelementteils verschlossen werden kann.

Das Tragelement besteht bevorzugt aus einem Abschnitt eines textilverstärkten Kunststoff- oder Gummiförderbandes oder aus rollladenartig gelenkig miteinander verbundenen Lamellen. Diese Materialien sind einerseits ausreichend flexibel und andererseits ausreichend haltbar und dabei kostengünstig am Markt verfügbar.

Um die Pressgutzufördervorrichtung schnell und einfach an eine zugehörige Ballenpresse anbauen zu können, sind zweckmäßig an der Pressgutzufördervorrichtung Montageelemente zur, vorzugsweise mechanischen und lösbaren, Anbringung der Pressgutzufördervorrichtung an der Ballenpresse, insbesondere an deren Presskammertür, vorgesehen. Zweckmäßig weist dann die Ballenpresse passende Gegen-Montageelemente auf.

Die Pressgutzufördervorrichtung kann vorteilhaft als Nachrüstmodul gefertigt werden, um schon vorhandene Ballenpressen damit nachträglich auszustatten. Alternativ ist es natürlich auch möglich, eine Ballenpresse bei ihrer Fertigung sofort mit der erfindungsgemäßen Pressgutzufördervorrichtung auszustatten.

Mit der erfindungsgemäßen Ballenpresse werden die zuvor schon im Zusammenhang mit der Pressgutzufördervorrichtung erläuterten Vorteile sowie ein besonders effektiver und sicherer Betrieb erreicht.

In weiterer Ausgestaltung der Ballenpresse ist erfindungsgemäß vorgesehen, dass der Pressgutabstreifer der Pressgutzufördervorrichtung und der Pressstempel der Ballenpresse an ihren einander zugewandten Rändern bei einem vertikalen Verfahren des Pressstempels zusammenwirkende, ineinandergreifende Verzahnungen aufweisen, wobei der Pressgutabstreifer mit seiner Verzahnung in die Presskammer hineinragt und bei in seine obere Endstellung verfahrenem Pressstempel zu pressendes Pressgut bis unter den Pressstempel in die Presskammer der Ballenpresse leitet. Hiermit wird eine zuverlässige Befüllung der Presskammer erzielt und ein den Pressvorgang störendes Verbleiben von Pressgut im Übergangsbereich vom Förderorgan zur Presskammer wird vermieden.

Schließlich schlägt die Erfindung für die Ballenpresse vor, dass die Pressgutzufördervorrichtung an der Presskammertür der Ballenpresse angeordnet und zusammen mit der Presskammertür relativ zur übrigen Ballenpresse um eine vertikale Achse verschwenkbar ist. Hiermit wird der Tatsache Rechnung getragen, dass bei den meisten bekannten vertikalen Ballenpressen die Beschickungsöffnung im oberen Teil der Presskammertür oder oberhalb der Presskammertür vorgesehen ist, sodass die dort vorhandene Beschickungsöffnung auch beim Beschicken der Presskammer mittels der Pressgutzufördervorrichtung weiter nutzbar ist. Das Öffnen der Presskammertür zum Entnehmen eines fertig gepressten Ballens bleibt dabei weiter möglich.

Im Folgenden wird ein Ausführungsbeispiel der Erfindung anhand einer Zeichnung erläutert. Die Figuren der Zeichnung zeigen:
- Figur 1: eine Pressgutzufördervorrichtung, die an einer Ballenpresse angeordnet ist, in einem ersten Betriebszustand, in Ansicht schräg von vorne,
- Figur 2: die Pressgutzufördervorrichtung und die Ballenpresse aus Figur 1 in einem zweiten Betriebszustand, in einem schematischen Vertikalschnitt,
- Figur 3: die Pressgutzufördervorrichtung und die Ballenpresse aus Figur 1 in einem dritten Betriebszustand, in einem schematischen Teil-Vertikalschnitt,
- Figur 4: die Pressgutzufördervorrichtung und die Ballenpresse aus Figur 1 in dem dritten Betriebszustand, in einem vergrößerten schematischen Teil-Vertikal-schnitt, und
- Figur 5: die Pressgutzufördervorrichtung und die Ballenpresse aus Figur 1 in dem dritten Betriebszustand, in einer nochmals vergrößerten Teil-Ansicht schräg von hinten.

In der folgenden Figurenbeschreibung sind gleiche Teile in den verschiedenen Zeichnungsfiguren stets mit den gleichen Bezugszeichen versehen, sodass nicht zu jeder Zeichnungsfigur alle Bezugszeichen erneut erläutert werden müssen.

Figur 1 der Zeichnung zeigt eine Pressgutzufördervorrichtung 1, die an einer Ballenpresse 10 angeordnet ist, in einem ersten Betriebszustand, in Ansicht schräg von vorne.

Die Pressgutzufördervorrichtung 1 weist einen Pressgutraum 2, in welchen zu pressendes Pressgut 15', wie Papier oder Kartonagen, insbesondere von nicht mehr benötigtem Verpackungsmaterial, eingebbar ist. Weiter besitzt die Pressgutzufördervorrichtung 1 Mittel, mittels welchen das Pressgut 15' aus dem Pressgutraum 2 heraus abförderbar und einer Beschickungsöffnung der zugeordneten Ballenpresse 10 zuförderbar ist.

Der Pressgutraum 2 ist oben offen sowie seitlich durch feste erste Seitenwände 21, 21' und feste zweite Seitenwände 22, 22' und unten durch einen festen Boden 23 begrenzt. Nach vorne, d. h. in Figur 1 nach links hin, d. h. zur üblicherweise benutzen Pressguteingabeseite hin, ist der Pressgutraum 2 durch die niedrige feste erste Seitenwand 21 begrenzt. Über die Oberkante dieser niedrigen ersten festen Seitenwand 21 hinweg erfolgt in der Regel das Einfüllen des zu pressenden Pressguts 15' in den Pressgutraum 2 durch das Bedienungspersonal. Dabei liegt das Tragelement 3 an den zwei ersten festen Seitenwänden 21, 21' sowie am festen Boden 23 innenseitig an.

Sichtbar ist in Figur 1 auch ein Teil einer Hebearmanordnung 4, die symmetrisch beiderseits der höheren zweiten festen Seitenwände 22, 22' unmittelbar außen von diesen angeordnet ist. Außen an der dem Betrachter zugewandten Seitenwand 22' verläuft der eine Hebearm 41 der Hebearmanordnung 4, während der zweite Hebearm 41 außen von der anderen zweiten festen Seitenwand 22 hier verdeckt ist. Beide Hebearme 41 sind um eine gemeinsame Schwenkachse 40 mittels eines Kraftantriebs 42, wie eine oder zwei hydraulische Kolben-Zylinder-Einheiten, verschwenkbar. In den Seitenwänden 22, 22' ist dafür jeweils eine bogenförmig über etwa 60° verlaufende, schlitzförmige Hebearmführung 44 vorgesehen.

Mit den von der Schwenkachse 40 entfernten Enden der Hebearme 41 der Hebearmanordnung 4 ist eine im Inneren des Pressgut-raums 2 verlaufende, hier größtenteils verdeckte Heberolle 43 verbunden. Die Heberolle 43 dient, wie anhand der weiteren Figuren noch näher erläutert wird, zum Anheben eines flexiblen Tragelements 3, das in dem Betriebszustand gemäß Figur 1 vollständig im Pressgutraum 2 liegt und von dem nur an der der Ballenpresse 10 zugewandten Rückseite des Pressgutraums 2 ein kleiner Teil sichtbar ist. In diesem Betriebszustand kann vom Bedienungspersonal loses Pressgut 15' in den Pressgutraum 2 eingebracht und darin bis zum Erreichen eines maximalen Füllstandes gesammelt werden.

Im oberen hinteren Bereich der Pressgutzufördervorrichtung 1 ist an deren der Ballenpresse 10 zugewandter Seite in einem Pressgutübergabebereich 25 als zusätzliches Förderorgan 6 eine drehantreibbare Förderwalze 60 mit Förderzinken 62 angeordnet.

Die Ballenpresse 10 ist von an sich bekannter Bauart und besitzt ein stabiles Pressengehäuse 10' mit einer Presskammer darin, in welcher ein Pressstempel mittels eines Kraftantriebs 13', wie hydraulische Kolben-Zylinder-Einheit, auf und ab verfahrbar ist

Die Pressgutzufördervorrichtung 1 ist mit der Presskammertür 14 der Ballenpresse 10 mittels hier nicht eigens dargestellter Montageelemente verbunden.

Von der Oberkante der niedrigen ersten festen Seitenwand 21 erstreckt sich eine zusätzliche Hebeeinrichtung 5 in Vertikalrichtung nach oben. Die Hebeeinrichtung 5 weist zwei seitliche Kettenzüge 50 mit jeweils einer endlos umlaufenden Kette auf, wobei die Kettenzüge 50 durch einen Antriebsmotor 53 gemeinsam und synchron wahlweise in der einen oder der anderen Richtung antreibbar sind.

Mit den Kettenzügen 50 ist eine Tragstange 51 an ihren Enden verbunden. An der Tragstange 51 ist eine hier nicht sichtbare, vordere Endkante des Tragelements 3 fixiert. Parallel zu der Tragstange 51 verläuft unter dieser und unmittelbar oberhalb der Oberkante der niedrigen ersten festen Seitenwand 21 eine ortsfest angeordnete Umlenkrolle 52, unter welcher das Tragelement 3 hindurchgeführt ist.

Wie anhand der weiteren Figuren noch erläutert wird, dient die zusätzliche Hebeeinrichtung 5 dazu, die zum Einbringen von losem Pressgut 15' offene Vorderseite des Pressgutraums 2 bei Bedarf mittels eines vorderen Teils des Tragelements 3 aus Sicherheitsgründen zu verschließen, wenn Pressgut 15' aus dem Pressgutraum 2 bei aktiver Förderwalze 60 in die Presskammer der Ballenpresse 10 gefördert wird.

Figur 2 zeigt die Pressgutzufördervorrichtung 1 und die Ballenpresse 10 aus Figur 1 in einem zweiten Betriebszustand, in einem schematischen Vertikalschnitt.

In dem hier dargestellten zweiten Betriebszustand ist mittels der zusätzlichen Hebeeinrichtung 5 und deren Kettenzügen 50 die Tragstange 51 mit der daran befestigten Endkante 34 des Tragelements 3 nach oben hin bewegt, wodurch das Tragelement 3 insgesamt zusammen mit dem davon getragenen losen Pressgut 15' angehoben wird. Ein vorderseitiger Seitenwandabschnitt 31 des Tragelements 3 bildet nun eine vertikal nach oben verlaufende Verlängerung der niedrigen ersten festen Seitenwand 21 und verschließt den Pressgutraum 2 vorderseitig, so dass nun ein weiteres Einbringen von Pressgut 15' und ein gefährliches Hineingreifen des Bedienungspersonals in den Pressgutraum 2 nicht mehr erfolgen können.

Das Tragelement 3 verläuft dabei in dem Betriebszustand gemäß Figur 2 über die Heberolle 43, die sie noch in ihrer Grundposition gemäß Figur 1 befindet, sowie unter der ortsfesten Umlenkrolle 52 hindurch.

Mit seiner hinteren Endkante 34' ist das Tragelement 3 an einer Vorderkante einer Pressgutführungsplatte 64 befestigt, die unterhalb der mittels eines Antriebsmotors 63 drehantreibbaren Förderwalze 60 angeordnet ist. Die Pressgutführungsplatte 64 ist um eine rückseitige horizontale Schwenkachse 66 begrenzt verschwenkbar und mittels einer Vorbelastungsfeder 65 in Richtung zur Förderwalze 60 mit einer Vorbelastungskraft beaufschlagt. In ihrer Bewegungsfreiheit in Richtung zur Förderwalze ist die Pressgutführungsplatte 64 so begrenzt, dass es nicht zu einer Kollision zwischen den Förderzinken 62 der Förderwalze60 und der Pressgutführungsplatte 64 kommen kann.

Rechts in Figur 2 ist die Ballenpresse 10 im Vertikalschnitt sichtbar. Im Inneren des Pressengehäuses 10' der Ballenpresse 10 liegt unten die Presskammer 11, in der sich schon gepresstes Pressgut 15 befindet. Oben im Pressengehäuse 10' ist der sich in seiner obersten Endposition befindende Pressstempel 13 erkennbar, der durch den Kraftantrieb 13' in Vertikalrichtung verfahrbar ist.

Figur 3 zeigt die Pressgutzufördervorrichtung 1 und die Ballenpresse 10 aus Figur 1 in einem dritten Betriebszustand, in einem schematischen Teil-Vertikalschnitt.

Für den hier dargestellten dritten Betriebszustand ist charakteristisch, dass nun die Heberolle 43 mittels der hier nicht sichtbaren Hebearme entlang der Hebearmführungen 44 nach oben hin verschwenkt ist. In diesem Zustand ist das Tragelement 3 straff gespannt und sein hinterer Seitenwandabschnitt 31' bildet nun eine schräg in Richtung zum Pressgutübergabebereich 25 und zum Förderorgan 6 in abfallende Rutsch- oder Gleitfläche für loses Pressgut 15'.

Der vordere Seitenwandabschnitt 31 des Tragelements 3 verschließt nach wie vor die Vorderseite des Pressgutraums 2 und bildet zusätzlich zu den zuvor schon beschriebenen Funktionen nun auch noch einen Schutz gegen ein Herausfallen von Pressgut 15' aus dem Pressraum 2 während des Anhebens des Tragelements 3.

Auf diese Weise wird das zunächst im Pressgutraum 2 gesammelte lose Pressgut 15' allein durch die Schwerkraft in den Pressgutübergabebereich 25 befördert. Dort wird das Pressgut 15' von der in Drehung versetzten Förderwalze 60 und deren Förderzinken 62 erfasst und zwischen der Förderwalze 60 und der Pressgutführungsplatte 64 hindurch und durch eine Beschickungsöffnung 12 der Ballenpresse 10 unterhalb des in seine obere Endstellung verfahrenen Pressstempels 13 in die Presskammer 11 der Ballenpresse 10 gefördert.

Die Pressgutführungsplatte 64 kann sich entsprechend der Dicke und/oder Menge des zu fördernden Pressguts 15' in ihrem Abstand vom Außenumfang der Förderwalze 60 selbsttätig verstellen und anpassen, so dass immer eine gute Förderwirkung ohne die Gefahr einer Blockierung der Förderwalze 60 gewährleistet ist.

Um zu vermeiden, dass sich Pressgut 15' um die Förderwalze 60 herumwickelt, ist an deren der Ballenpresse 10 zugewandter Seite eine Pressgutabstreifer 7 angeordnet, der fingerartig zwischen die in Axialrichtung der Förderwalze 60 voneinander beabstandeten Förderzinken 62 ragt.

Sobald der Pressgutraum 2 in der vorstehend beschriebenen Art und Weise geleert und das lose Pressgut 15' in die Presskammer 11 gefördert ist, wird der Antriebsmotor 63 der Förderwalze 60 abgeschaltet und der Kraftantrieb 13' des Pressstempels 13 aktiviert, wodurch der Pressstempel 13 mit einer vorgebbaren Kraft in der Presskammer 11 nach unten bewegt wird und das zunächst lose Pressgut 15' zu gepresstem Pressgut 15 verdichtet.

Nachdem ein Pressballen einer vorgebbaren Größe aus gepresstem Pressgut 15 in der Presskammer 11 erzeugt ist, wird in an sich bekannter Art und Weise der Pressballen abgebunden und kann dann nach Zurückfahren des Pressstempels 13 und Öffnen der Presskammertür 14 aus der Presskammer 11 ausgeworfen oder entnommen werden.

Figur 4 zeigt die Pressgutzufördervorrichtung 1 und die Ballenpresse 10 aus Figur 1 in dem dritten Betriebszustand, nun in einem vergrößerten schematischen Teil-Vertikalschnitt.

Links in Figur 4 ist ein Teil der Pressgutzufördervorrichtung 1 mit dem Förderorgan 6 sichtbar, dessen Förderwalze 60 mittels des Antriebsmotors 63 im Sinne des an der Förderwalze 60 eingezeichneten Drehpfeils um eine Drehachse 61 in Drehung versetzbar ist.

Unterhalb der Förderwalze 60 liegt die Pressgutführungsplatte 64, die in Anpassung an den Außenumfang der Förderwalze 60 leicht gebogen geformt ist. Mit der vorderen, in Figur 4 nach links weisenden Kante der Pressgutführungsplatte 64 ist die hintere Endkante 34' des Tragelements 3 verbunden. Auf dem der Förderwalze 60 nächstliegenden, zu dieser hin geneigten Seitenwandabschnitt 31' des Tragelements 3 rutscht oder gleitet loses Pressgut 15' innerhalb des Pressgutraums 2 durch Schwerkraftwirkung in den Pressgutübergabebereich 25, wird dort von den radial nach außen vorragenden Förderzinken 62 der rotierenden Förderwalze 60 erfasst und dann zwischen dem Außenumfang der Förderwalze 60 und der Oberfläche der Pressgutführungsplatte 64 sowie durch die Beschickungsöffnung 12 der Ballenpresse 10 aktiv in deren Presskammer 11 gefördert.

An der der Ballenpresse 10 zugewandten Seite der Förderwalze 60 ist der Pressgutabstreifer 7 angeordnet, der fingerartig zwischen die axial beabstandeten Förderzinken 62 greift und spitz zulaufend am Außenumfang der die nach außen vorragenden Förderzinken 62 tragenden Förderwalze 60 anliegt. An den Förderzinken 62 der Förderwalze 60 gegebenenfalls festgehaltenes Pressgut 15' wird von dem Pressgutabstreifer 7 zuverlässig von der Förderwalze 60 gelöst und durch die Beschickungsöffnung 12 in die Presskammer 11 gefördert.

Wie die Figur 4 weiter erkennen lässt, greifen der Pressgutabstreifer 7 und der Pressstempel 13 mit an ihren einander zugewandten Seiten ausgebildeten Verzahnungen 71, 72 ineinander. Hiermit wird zum einen sicher vermieden, dass Pressgut 15' in unerwünschter Weise zur Oberseite des Pressstempels 13 gelangen kann. Zum anderen wird so sichergestellt, dass Pressgut 15', welches sich möglicherweise am Pressgutabstreifer 17 verfangen hat, bei der Pressbewegung des Pressstempels 13 nach unten zuverlässig vom Pressgutabstreifer 7 gelöst wird.

Figur 5 schließlich zeigt die Pressgutzufördervorrichtung 1 und die Ballenpresse 10 aus Figur 1 in dem dritten Betriebszustand, in einer nochmals vergrößerten schematischen Teil-Ansicht schräg von hinten.

Links in Figur 5 ist ein Teil der Förderwalze 60 des Förderorgans 6 mit den Förderzinken 62 sichtbar. Rechts davon, das heißt in Richtung zur Ballenpresse 10 hin, ist der Pressgutabstreifer 7 teilweise sichtbar, der zum einen fingerartig zwischen die Förderzinken 62 der Förderwalze 60 greift und der zum anderen an seiner dem ganz rechts in Figur 5 teilweise sichtbaren Pressstempel 13 zugewandten Seite die kammartig ausgebildete Verzahnung 71 aufweist.

Gegengleich dazu besitzt der Pressstempel 13 an seiner dem Pressgutabstreifer 7 zugewandten Seite die ebenfalls kammartig ausgebildete Verzahnung 72. Somit kann der Pressstempel 13 mit seinem mit der Verzahnung 72 ausgebildeten Randbereich in teilweiser Überschneidung durch den Pressgutabstreifer 7 verfahren werden, um gegebenenfalls anhaftendes Pressgut vom Pressgutabstreifer 7 zu lösen.

**Bezugszeichenliste:**

| Zeichen | Bezeichnung |
|---|---|
| | |
| 1 | Pressgutzufördervorrichtung |
| 10 | Ballenpresse |
| 10' | Pressengehäuse |
| 11 | Presskammer |
| 12 | Beschickungsöffnung |
| 13 | Pressstempel |
| 13' | Kraftantrieb für 13 |
| 14 | Presskammertür |
| 15 | gepresstes Pressgut |
| 15' | loses Pressgut |
| 2 | Pressgutraum |
| 21, 21' | erste feste Seitenwände |
| 22, 22' | zweite Seitenwände |
| 23 | fester Boden |
| 25 | Pressgutübergabebereich |
| 3 | Tragelement |
| 31, 31' | Seitenwandabschnitte von 3 |
| 33 | Bodenabschnitt von 3 |
| 34, 34' | Endkanten von 3 |
| 4 | Hebearmanordnung |
| 40 | Schwenkachse |
| 41 | Hebearme |
| 42 | Kraftantrieb für 41 |
| 43 | Heberolle |
| 44 | Hebearmführungen an 22, 22' |
| 5 | zusätzliche Hebeeinrichtung |
| 50 | Kettenzüge |
| 51 | Tragstange |
| 52 | Umlenkrolle |
| 53 | Antriebsmotor an 5 |
| 6 | zusätzliches Förderorgan |
| 60 | Förderwalze |
| 61 | Drehachse von 60 |
| 62 | Förderzinken |
| 63 | Antriebsmotor an 60 |
| 64 | Pressgutführungsplatte |
| 65 | Vorbelastungsfeder an 64 |
| 66 | Schwenkachse von 64 |
| 7 | Pressgutabstreifer |
| 71 | Verzahnung an 7 |
| 72 | Verzahnung an 13 |

## Patentansprüche

1. Ballenpresse (10) mit
- einer Presskammer (11), mit einer Beschickungsöffnung (12) zum Einbringen von zu pressendem Pressgut (15') in die Presskammer (11), mit einem in der Presskammer (11) mit vertikaler Pressrichtung verfahrbaren Pressstempel (13), mit einer Presskammertür (14) zum Entnehmen eines fertig gepressten Pressballens aus der Presskammer (11),
- einer Pressgutzufördervorrichtung (1) wobei die Pressgutzufördervorrichtung (1) einen Pressgutraum (2), in welchen zu pressendes Pressgut (15') eingebbar ist, und Fördermittel, mittels welchen das Pressgut (15') aus dem Pressgutraum (2) heraus abförderbar und einem einer Beschickungsöffnung (12) der zugeordneten Ballenpresse (10) zugewandten, hinteren Pressgutübergabebereich (25) zuförderbar ist, aufweist,
- ein bahnförmiges, in einem Befüllmodus konkav nach unten verlaufendes, flexibles oder gelenkiges Tragelement (3) mit wenigstens zwei einander gegenüberliegenden ersten Seitenwandabschnitten (31, 31') und einem Bodenabschnitt (33) sowie durch wenigstens zwei einander gegenüberliegende zweite Seitenwände (22, 22') begrenzt ist,
- wobei zum Zweck des Zuförderns des im Pressgutraum (2) befindlichen, zu pressenden Pressguts (15') zum Pressgutübergabebereich (25) mittels einer Hebeeinrichtung das Tragelement (3) von der Endkante (34) seines vorderen ersten Seitenwandabschnitts (31) ausgehend anhebbar ist
**dadurch gekennzeichnet,**
- **dass** die Pressgutzufördervorrichtung (1) das Tragelement (3) aufweist und in einer maximal angehobenen Endposition des Tragelements (3) dieses gespannt ist und mit seinem ersten, vorderen Seitenwandabschnitt (31) eine den Pressgutraum (2) vorderseitig zwischen den zwei zweiten Seitenwänden (22, 22') verschließende Abdeckung und mit seinem zweiten, hinteren Seitenwandabschnitt (31') eine Pressgut (15') in Richtung zu dem Pressgutübergabebereich (25) und der Beschickungsöffnung (12) der zugeordneten Ballenpresse (10) fördernde Pressgutrutschfläche bildet,
- **dass** das Tragelement (3) an seiner hinteren, horizontalen Endkante (34') fixiert ist und dass als Hebeeinrichtung an der Unterseite des Tragelements (3) eine sich über die Breite des Tragelements (3) erstreckende Heberolle (43) anliegt, die mittels einer Hebearmanordnung (4) um eine parallel zu der hinteren Endkante (34') des Tragelements (3) verlaufende Schwenkachse (40) verschwenkbar ist.

2. Ballenpresse (10) nach Anspruch 1, **dadurch gekennzeichnet, dass** die Schwenkachse (40) der Hebearmanordnung (4) horizontal sowie im Wesentlichen vertikal nach unten versetzt unterhalb der hinteren, dem Pressgutübergabebereich (25) nächstliegenden Endkante (34') des Tragelements (3) verläuft und dass der Schwenkwinkel der Hebearmanordnung (4) zwischen 45° und 90°, vorzugsweise etwa 60°, beträgt.

3. Ballenpresse (10) nach Anspruch 2, **dadurch gekennzeichnet, dass** die Hebearmanordnung (4) in ihrer maximal angehobenen Schwenkstellung verriegelbar ist.

4. Ballenpresse (10) nach einem der Ansprüche 1 bis 3, **dadurch gekennzeichnet, dass** der Hebearmanordnung (4) wenigstens ein Kraftantrieb (42), insbesondere wenigstens eine hydraulische oder pneumatische Kolben-Zylinder-Einheit, zugeordnet ist.

5. Ballenpresse (10) nach einem der Ansprüche 1 bis 4, **dadurch gekennzeichnet, dass** außen von den durch die Seitenwandabschnitte (31, 31') des Tragelements (3) in dessen Grundstellung gebildeten ersten Seitenwänden und dem durch den Bodenabschnitt (33) gebildeten Boden des Pressgutraums (2) der Pressgutzufördervorrichtung (1) zusätzlich feste erste Seitenwände (21, 21') und ein fester Boden (23) angeordnet sind.

6. Ballenpresse (10) nach einem der Ansprüche 1 bis 5, **dadurch gekennzeichnet, dass** in dem Pressgutübergabebereich (25) ein zusätzliches Förderorgan (6) angeordnet ist.

7. Ballenpresse (10) nach Anspruch 6, **dadurch gekennzeichnet, dass** das zusätzliche Förderorgan (6) ein Rotorförderer mit wenigstens einer drehantreibbaren Förderwalze (60) ist.

8. Ballenpresse (10) nach Anspruch 7, **dadurch gekennzeichnet, dass** die Förderwalze (60) mit radial nach außen weisenden, starren oder flexiblen oder gelenkigen Förderzinken (62) versehen ist.

9. Ballenpresse (10) nach Anspruch 7 oder 8, **dadurch gekennzeichnet, dass** unterhalb der Förderwalze (60) in einem Abstand zu dieser eine Pressgutführungsplatte (64) angeordnet ist, die mit einer zur Förderwalze (60) hin weisenden Vorbelastungskraft beaufschlagt ist und die von zwischen der Förderwalze (60) und der Pressgutführungsplatte (64) hindurch gefördertem Pressgut (15') gegen die Vorbelastungskraft von der Förderwalze (60) weg bewegbar, insbesondere verschwenkbar, ist.

10. Ballenpresse (10) nach einem der Ansprüche 7 bis 9, **dadurch gekennzeichnet, dass** an der vom Pressgutraum (2) abgewandten Seite der Förderwalze (60) ein mit dieser zusammenwirkender Pressgutabstreifer (7) angeordnet ist.

11. Ballenpresse (10) nach den Ansprüchen 1 und 9, **dadurch gekennzeichnet, dass** die hintere, horizontale Endkante (34') des Tragelements (3) an einer vorderen, dem Pressgutraum (2) zugewandten Kante der Pressgutführungsplatte (64) fixiert ist.

12. Ballenpresse (10) nach einem der Ansprüche 1 bis 11, **dadurch gekennzeichnet, dass** die vordere, horizontale Endkante (34) des Tragelements (3) an einer vorderen, zwischen den Vorderkanten der zwei zweiten Seitenwände (22, 22') vertikal verfahrbaren zusätzlichen Hebeeinrichtung (5) fixiert ist und dass in einem unteren Endbereich dieser Hebeeinrichtung (5) eine lagefeste Umlenkrolle (52) angeordnet ist, unter welcher das Trag-element (3) hindurchgeführt ist.

13. Ballenpresse (10) nach einem der Ansprüche 1 bis 11, **dadurch gekennzeichnet, dass** das Tragelement (3) zweiteilig ausgeführt ist, dass die Abdeckung, mittels welcher der Pressgutraum (2) vorderseitig zwischen den zwei zweiten Seitenwänden (22, 22') verschließbar ist, durch einen separaten zweiten Tragelementteil gebildet ist, dass eine obere, horizontale Endkante des zweiten Tragelementteils an einer vorderen, zwischen den Vorderkanten der zwei zweiten Seitenwände (22, 22') vertikal verfahrbaren zusätzlichen Hebeeinrichtung (5) fixiert ist und dass in einem unteren Endbereich dieser Hebeeinrichtung (5) eine lagefeste Aufwickelrolle angeordnet ist, auf welcher der zweite Tragelementteil auf- und abwickelbar ist.

14. Ballenpresse (10) nach einem der Ansprüche 1 bis 13, **dadurch gekennzeichnet, dass** das Tragelement (3) aus einem Abschnitt eines textilverstärkten Kunststoff- oder Gummiförderbandes oder aus rollladenartig gelenkig miteinander verbundenen Lamellen besteht.

15. Ballenpresse (10) nach einem der Ansprüche 1 bis 14, **dadurch gekennzeichnet, dass** an der Pressgutzufördervorrichtung (1) Montageelemente zur Anbringung der Pressgutzufördervorrichtung (1) an der Ballenpresse (10), insbesondere an deren Presskammertür (14), vorgesehen sind.

16. Ballenpresse (10) nach Anspruch 10, **dadurch gekennzeichnet, dass** der Pressgutabstreifer (7) der Pressgutzufördervorrichtung (1) und der Pressstempel (13) der Ballenpresse (10) an ihren einander zugewandten Rändern bei einem vertikalen Verfahren des Pressstempels (13) zusammenwirkende, ineinandergreifende Verzahnungen (71, 72) aufweisen, wobei der Pressgutabstreifer (7) mit seiner Verzahnung (71) in die Presskammer (11) hineinragt und bei in seine obere Endstellung verfahrenem Pressstempel (13) zu pressendes Pressgut (15') bis unter den Pressstempel (13) in die Presskammer (11) der Ballenpresse (10) leitet.

17. Ballenpresse (10) nach einem der Ansprüche 1 bis 16, **dadurch gekennzeichnet, dass** die Pressgutzufördervorrichtung (1) an der Presskammertür (14) der Ballenpresse (10) angeordnet und zusammen mit der Presskammertür (14) relativ zur übrigen Ballenpresse (10) um eine vertikale Achse verschwenkbar ist.

## Claims

1. Baling press (10) with
- a press chamber (11), with a feed opening (12) for introducing pressed material (15') to be pressed into the press chamber (11), with a press stamp (13) movable in the press chamber (11) in the vertical pressing direction, with a press chamber door (14) for removing a finished pressed bale from the press chamber (11),
- a pressed product conveyor (1), the pressed material conveyor (1) having a pressed product chamber (2), into which pressed product (15') to be pressed can be introduced, and conveying means, by means of which the pressed material (15') can be conveyed out of the pressed product chamber (2) and conveyed to a rear pressed material transfer area (25) facing a feed opening (12) of the associated baling press (10),
- a web-shaped, flexible or articulated support element (3) which extends concavely downwards in a filling mode and has at least two opposing first side wall sections (31, 31') and a floor section (33) and is bounded by at least two opposing second side walls (22, 22'),
- wherein, for the purpose of feeding the pressed material (15') to be pressed, which is located in the pressed material chamber (2), to the pressed material transfer area (25), the support element (3) can be lifted by means of a lifting device starting from the end edges (34) of its front first side wall sections (31),
**characterised in**
- - that the pressed material conveyor (1) has the support element (3) and, in a maximally raised end position of the support element (3), the latter is tensioned and, with its first, front side wall section (31), has a cover which closes the pressed material chamber (2) at the front between the two second side walls (22, 22') and with its second, rear side wall section (31') forms a pressed material slide surface conveying pressed material (15') in the direction of the pressed material transfer area (25) and the feed opening (12) of the associated baling press (10),
- - that the support element (3) is fixed at its rear, horizontal end edge (34') and **in that** a lifting roll (43) extending over the width of the support element (3) rests against the underside of the support element (3) as a lifting device, which lifting roll is pivotable by means of a lifting arm arrangement (4) about a swivelling axis (40) extending parallel to the rear end edge (34') of the support element (3).

2. Baling press (10) according to claim 1, **characterised in that** the swivelling axis (40) of the lifting arm arrangement (4) extends horizontally and substantially vertically offset downwards below the rear end edge (34') of the support element (3) closest to the pressed material transfer area (25) and **in that** the swivelling angle of the lifting arm arrangement (4) is between 45° and 90°, preferably approximately 60°.

3. Baling press (10) according to claim 2, **characterised in that** the lifting arm arrangement (4) can be locked in its maximum raised swivel position.

4. Baling press (10) according to one of claims 1 to 3, **characterised in that** at least one power drive (42), in particular at least one hydraulic or pneumatic piston-cylinder unit, is assigned to the lifting arm arrangement (4).

5. Baling press (10) according to one of claims 1 to 4, **characterised in that** additionally fixed first side walls (21, 21') and a solid floor (23) are arranged on the outside of the first side walls formed by the side wall sections (31, 31') of the support element (3) in its basic position and the floor of the pressed material chamber (2) of the pressed material supply device (1) formed by the floor section (33).

6. Baling press (10) according to one of claims 1 to 5, **characterised in that** an additional conveying body (6) is arranged in the pressed material transfer area (25).

7. Baling press (10) according to claim 6, **characterised in that** the additional conveying body (6) is a rotor conveyor with at least one rotationally drivable conveyor roller (60).

8. Baling press (10) according to claim 7, **characterised in that** the conveyor roller (60) is provided with radially outwardly pointing, rigid or flexible or articulated conveyor tines (62).

9. Baling press (10) according to claim 7 or 8, **characterised in that** a pressed material guide plate (64) is arranged below the conveyor roller (60) at a distance therefrom, which plate is acted upon by a preload force pointing towards the conveyor roller (60) and which can be moved, in particular pivoted, away from the conveyor roller (60) against the preload force by pressed material (15') conveyed between the conveyor roller (60) and the pressed material guide plate (64).

10. Baling press (10) according to one of claims 7 to 9, **characterised in that** a pressed material scraper (7) cooperating with the conveyor roller (60) is arranged on the side of the latter facing away from the pressed material chamber (2).

11. Baling press (10) according to claims 1 and 9, **characterised in that** the rear, horizontal end edges (34') of the support element (3) are fixed to a front edge, facing the pressed material chamber (2), of the pressed material guide plate (64).

12. Baling press (10) according to one of claims 1 to 11, **characterised in that** the front, horizontal end edge (34) of the support element (3) is fixed to a front, additional lifting device (5) which can be moved vertically between the front edges of the two second side walls (22, 22'), and **in that** a positionally fixed idler pulley (52) is arranged in a lower end region of this lifting device (5), under which idler pulley the support element (3) is guided.

13. Baling press (10) according to one of claims 1 to 11, **characterised in that** the support element (3) is designed in two parts, **in that** the cover, by means of which the pressed material chamber (2) can be closed on the front side between the two second side walls (22, 22'), is formed by a separate second support element part, **in that** an upper horizontal end edge of the second support element (3) is formed by a second support element part, horizontal end edge of the second supporting element part is fixed to a front additional lifting device (5) which can be moved vertically between the front edges of the two second side walls (22, 22'), and in a lower end region of this lifting device (5) a positionally fixed winding roller is arranged, on which the second supporting element part can be wound and unwound.

14. Baling press (10) according to one of claims 1 to 13, **characterised in that** the support element (3) consists of a section of a texile-reinforced plastic or rubber conveyor belt or of slats connected to one another in an articulated manner in the manner of roller shutters.

15. Baling press (10) according to one of claims 1 to 14, **characterised in that** mounting elements are provided on the pressed material conveyor (1) for attaching the pressed material conveyor (1) to the baling press (10), in particular to its press chamber door (14).

16. Baling press (10) according to claim 10, **characterised in that** the pressed material scraper (7) of the pressed material conveyor (1) and the press stamp (13) of the baling press (10) have interlocking interlocations (71, 72), wherein the pressed material scraper (7) projects with its interlocation (71) into the press chamber (11) and, when the press stamp (13) is moved into its upper end position, guides material (15') to be pressed into the press chamber (11) of the baling press (10) as far as below the press stamp (13).

17. Baling press (10) according to one of claims 1 to 16, **characterised in that** the pressed material conveyor (1) is arranged on the press chamber door (14) of the baling press (10) and can be pivoted together with the press chamber door (14) relative to the rest of the baling press (10) about a vertical axis.

## Revendications

1. Presse à balles (10) avec
- une chambre de pressage (11), avec une ouverture de chargement (12) pour l'introduction de matière à presser (15') dans la chambre de pressage (11), avec un poinçon de pressage (13) déplaçable dans la chambre de pressage (11) avec une direction de pressage verticale, avec une porte de chambre de pressage (14) pour retirer une balle pressée finie de la chambre de pressage (11),
- un dispositif d'alimentation en matière à presser (1), le dispositif d'alimentation en matière à presser (1) présentant une chambre de matière à presser (2) dans laquelle la matière à presser (15') à presser peut être introduite, et des moyens de transport au moyen desquels la matière à presser (15') peut être évacuée de la chambre de matière à presser (2) et amenée à une zone de transfert de matière à presser (25) arrière, tournée vers une ouverture de chargement (12) de la presse à balles (10) associée,
- un élément porteur (3) en forme de bande, s'étendant de manière concave vers le bas dans un mode de remplissage, flexible ou articulé, avec au moins deux premiers sections de paroi latérale (31, 31') opposés l'un à l'autre et un section de fond (33), ainsi que délimité par au moins deux deuxièmes parois latérales (22, 22') opposées l'une à l'autre,
- l'élément porteur (3) pouvant être soulevé à partir de l'arête d'extrémité (34) de sa première section de paroi latérale avant (31) au moyen d'un dispositif de levage dans le but d'amener la matière à presser (15') se trouvant dans la chambre de matière à presser (2) vers la zone de transfert de matière à presser (25)
**caractérisée en ce que**
- - le dispositif d'alimentation en matière à presser (1) présente l'élément porteur (3) et, dans une position finale soulevée au maximum de l'élément porteur (3), celui-ci est tendu et forme, avec sa première section de paroi latérale avant (31), une chambre de matière à presser (2) sur le côté avant entre les deux deuxièmes parois latérales (22, 22') et, avec sa deuxième section de paroi latérale arrière (31'), forme une surface de glissement du produit à presser transportant la matière à presser (15') en direction de la zone de transfert du matière à presser (25) et de l'ouverture de chargement (12) de la presse à balles (10) associée,
- - l'élément porteur (3) est fixé à son bord d'extrémité horizontal arrière (34') et **en ce que**, en tant que dispositif de levage, un rouleau de levage (43) s'étendant sur la largeur de l'élément porteur (3) est appliqué sur la face inférieure de l'élément porteur (3), rouleau qui peut pivoter au moyen d'un agencement de bras de levage (4) autour d'un axe de pivotement (40) s'étendant parallèlement au bord d'extrémité arrière (34') de l'élément porteur (3).

2. Presse à balles (10) selon la revendication 1, **caractérisée en ce que** l'axe de pivotement (40) de l'agencement de bras de levage (4) s'étend horizontalement ainsi que sensiblement verticalement décalé vers le bas en dessous du bord d'extrémité arrière (34') de l'élément porteur (3) le plus proche de la zone de transfert de matière à presser (25) et **en ce que** l'angle de pivotement de l'agencement de bras de levage (4) est compris entre 45° et 90°, de préférence environ 60°.

3. Presse à balles (10) selon la revendication 2, **caractérisée en ce que** l'ensemble de bras de levage (4) peut être verrouillé dans sa position de pivotement relevée maximale.

4. Presse à balles (10) selon l'une des revendications 1 à 3, **caractérisée en ce qu'**au moins un entraînement (42), notamment au moins un ensemble piston-cylindre hydraulique ou pneumatique, est associé à l'agencement de bras de levage (4).

5. Presse à balles (10) selon l'une des revendications 1 à 4, **caractérisée en ce que** des premières parois latérales fixes (21, 21') et un fond fixe (23) sont en outre disposés à l'extérieur des premières parois latérales formées par les sections de parois latérales (31, 31') de l'élément porteur (3) dans sa position de base et du fond formé par la section de fond (33) de la chambre de matière à presser (2) du dispositif d'alimentation en matière à presser (1).

6. Presse à balles (10) selon l'une des revendications 1 à 5, **caractérisée en ce qu'**un organe de transport supplémentaire (6) est disposé dans la zone de transfert de la matière à presser (25).

7. Presse à balles (10) selon la revendication 6, **caractérisée en ce que** l'organe de transport supplémentaire (6) est un transporteur à rotor avec au moins un rouleau d'alimentation (60) pouvant être entraîné en rotation.

8. Presse à balles (10) selon la revendication 7, **caractérisée en ce que** le rouleau d'alimentation (60) est pourvu de dents d'alimentation (62) rigides ou flexibles ou articulées, orientées radialement vers l'extérieur.

9. Presse à balles (10) selon la revendication 7 ou 8, **caractérisée en ce qu'**une plaque de guidage de produit à presser (64) est disposée sous le rouleau d'alimentation (60), à une certaine distance de celui-ci, plaque qui est soumise à une force de précharge orientée vers le rouleau d'alimentation (60) et qui peut être éloignée du rouleau d'alimentation (60), en particulier par pivotement, par la matière à presser (15') transporté entre le rouleau d'alimentation (60) et la plaque de guidage de produit à presser (64), à l'encontre de la force de précharge.

10. Presse à balles (10) selon l'une des revendications 7 à 9, **caractérisée en ce qu'**un racleur de matière à presser (7) coopérant avec le rouleau d'alimentation (60) est disposé sur le côté de ce dernier qui est opposé à la chambre de matière à presser (2).

11. Presse à balles (10) selon les revendications 1 et 9, **caractérisée en ce que** l'arête d'extrémité horizontale arrière (34') de l'élément porteur (3) est fixée sur une arête avant de la plaque de guidage du produit à presser (64), tournée vers la chambre de matière à presser (2).

12. Presse à balles (10) selon l'une des revendications 1 à 11, **caractérisée en ce que** le bord d'extrémité horizontal avant (34) de l'élément porteur (3) est fixé à un dispositif de levage supplémentaire avant (5), déplaçable verticalement entre les bords avant des deux deuxièmes parois latérales (22, 22'), et **en ce que** dans une zone d'extrémité inférieure de ce dispositif de levage (5) est disposée une poulie de renvoi (52) fixe en position, sous laquelle est guidé l'élément porteur (3).

13. Presse à balles (10) selon l'une des revendications 1 à 11, **caractérisée en ce que** l'élément porteur (3) est réalisé en deux parties, **en ce que** le couvercle, au moyen duquel la chambre de matière à presser (2) peut être fermé du côté avant entre les deux deuxièmes parois latérales (22, 22'), est formé par une deuxième partie d'élément porteur séparée, **en ce qu'**une partie supérieure de l'élément porteur (3) est réalisée en deux parties, horizontale de la deuxième partie d'élément porteur est fixée à un dispositif de levage (5) supplémentaire avant, déplaçable verticalement entre les bords avant des deux deuxièmes parois latérales (22, 22'), et **en ce que** dans une zone d'extrémité inférieure de ce dispositif de levage (5) est disposé un rouleau d'enroulement fixe sur lequel la deuxième partie d'élément porteur peut être enroulée et déroulée.

14. Presse à balles (10) selon l'une des revendications 1 à 13, **caractérisée en ce que** l'élément porteur (3) est constitué d'une section d'une bande transporteuse en plastique ou en caoutchouc renforcée par un textile ou de lamelles reliées entre elles de manière articulée à la manière d'un volet roulant.

15. Presse à balles (10) selon l'une quelconque des revendications 1 à 14, **caractérisée en ce que** des éléments de montage sont prévus sur le dispositif d'alimentation en matière à presser (1) pour monter le dispositif d'alimentation en matière à presser (1) sur la presse à balles (10), notamment sur sa porte de chambre de pressage (14).

16. Presse à balles (10) selon la revendication 10, **caractérisée en ce que** le racleur de matière à presser (7) du dispositif d'alimentation en matière à presser (1) et le poinçon de pressage (13) de la presse à balles (10) présentent, sur leurs bords tournés l'un vers l'autre, des dentures (71, 72), le racleur de matière à presser (7) pénétrant par sa denture (71) dans la chambre de pressage (11) et, lorsque le poinçon de pressage (13) est déplacé dans sa position finale supérieure, guidant la matière à presser (15') jusque sous le poinçon de pressage (13) dans la chambre de pressage (11) de la presse à balles (10).

17. Presse à balles (10) selon l'une des revendications 1 à 16, **caractérisée en ce que** le dispositif d'alimentation en matière à presser (1) est disposé sur la porte de la chambre de pressage (14) de la presse à balles (10) et peut pivoter autour d'un axe vertical conjointement avec la porte de la chambre de pressage (14) par rapport au reste de la presse à balles (10).
